# EUROPÄISCHE PATENTSCHRIFT

(11) **EP 0 083 688 B1**
(45) Veröffentlichungstag und Bekanntmachung des Hinweises auf die Patenterteilung: **13.08.1986**
(21) Anmeldenummer: 82108826.7
(22) Anmeldetag: 24.09.1982
(51) Int. Cl.: F15B 13/043

(54) **Elektro-hydraulisch vorgesteuertes Proportionaldrosselventil**
Electro-hydraulic pilot-operated proportional throttle valve
Soupape d'étranglement proportionnelle pilotée électro-hydrauliquement

(30) Priorität: 26.09.1981 DE 3138345
(43) Veröffentlichungstag der Anmeldung: 20.07.1983
(73) Patentinhaber: b a r m a g Barmer Maschinenfabrik Aktiengesellschaft, D-5630 Remscheid 11 (DE)
(72) Erfinder: Post, Karl-Heinz, Dr., D-4044 Kaarst (DE)
(74) Vertreter: Pfingsten, Dieter, Dipl.-Ing.

## Beschreibung

Die Erfindung betrifft ein elektro-hydraulisch vorgesteuertes Proportionaldrosselventil, dessen Drosselkolben mit einem doppelt wirkenden Stellkolben mechanisch verbunden ist, der hydraulisch durch einen elektro-magnetisch betätigten Vorsteuerschieber bei Rückführung der Stellung des Drosselkolbens auf den Vorsteuerschieber steuerbar ist.

Dieses Proportionaldrosselventil ist durch die französische FR-A- 2 235 300 bekannt. Bei diesem Ventil wird der Drosselkolben an seinen beiden Enden in Druckkammern geführt, die von einem Vorsteuerventil aus mit unterschiedlichen Vorsteuerdrücken beaufschlagt werden können. Hierdurch wird mit der axialen Verschiebung des Drosselkolbens die Drosselung von Ölströmen bewirkt. Der Vorsteuerschieber des Vorsteuerventils ist mit dem Drosselkolben durch einen Federstab verbunden. Dadurch wird die auf den Drosselkolben ausgeübte Vorsteuerkraft auf die Stellung des Vorsteuerschiebers zurückgeführt.

Diese Ventilkonstruktion ist nicht für ein 2-Wege-Einbauventil brauchbar.

Bekannt ist zwar ein Proportionaldrosselventil, das aus einem 2-Wege-Einbauventil besteht, das auf der vom Pumpendruck abgewandten Seite mit einem Steuerdruck und in Schließrichtung mit einer Schließfeder beaufschlagt wird. Der Steuerdruck ist dabei durch einen Vorsteuerschieber in Abhängigkeit von einer elektro-magnetisch eingegebenen Führungsgröße gesteuert, die Rückführung der momentanen Drosselkolbenstellung auf den Vorsteuerschieber erfolgt durch eine zwischen beiden aufgespannte Schraubenfeder ("Ölhydraulik und Pneumatik" 1981, Seite 35).

Wegen der relativ geringen Kraft der Schließfeder arbeitet dieses Drosselventil in Schließrichtung für manche Einsatzzwecke zu träge, wenn zwischen Ölzulauf und Ölablauf keine Druckdifferenz vorhanden ist. Außerdem ist das Problem zu lösen, daß der Vorsteuermagnet am vollen Pumpendruck anliegt.

Das Drosselventil nach der Erfindung ist ebenfalls ein elektro-hydraulisch vorgesteuertes Proportionaldrosselventil, welches sich dadurch auszeichnet, daß der Drosselkolben mittels eines Differentialkolbens betätigt wird. Der Differentialkolben ist durch eine Kolbenstange fest mit dem Drosselkolben verbunden. Der Differentialkolben ist in einem Differentialzylinder geführt und wird auf seinen beiden Seiten mit den durch den Vorsteuerschieber aufgegebenen Steuerdrücken beaufschlagt und seine Stellung in einem Regelkreis auf die Vorsteuerung zurückgeführt. Dabei ist der Durchmesser des Differentialkolbens größer als der Drosselkolben. Die kolbenstangenseitige Ringfläche des Differentialkolbens begrenzt mit der zweiten Stirnseite des Drosselkolbens die öffnungsseitige Steuerdruckkammer des Differentialzylinders, und die von dem Differentialkolben abgewandte Ringfläche begrenzt gemeinsam mit einer Sperrkolben-/ Entlastungskolbenanordnung die schließseitige Steuerdruckkammer des Differentialzylinders. Die Sperrkolben- /Entlastungskolbenanordnung hat denselben Durchmesser wie der Drosselkolben und ist auf der von dem Differentialkolben abgewandten Stirnfläche mit dem gleichen Arbeitsdruck wie die erste Stirnseite des Drosselkolbens beaufschlagt.

Die mechanische Stellungsrückführung geschieht vorzugsweise durch eine zwischen dem Drosselkolben und dem Vorsteuerschieber abgestützte Feder.

Zwar sind Drosselventile, deren Drosselkolben mit einem Differentialkolben verbunden ist, bereits bekannt. So zeigt die US-PS 3,604,459 ein Drosselventil, dessen Drosselkolben mit einem größeren Kolben verbunden ist. Dieses Ventil weist jedoch keine elektro-hydraulische Vorsteuerung mit Rückführung auf und das Ventil wirkt lediglich als Ein-/Aus-Ventil, ohne daß die Möglichkeit einer stetigen Verstellung der Drosselstelle gegeben wäare. Bei den in der DE-B 2112 813 und der DE-A 2 533 829 gezeigten Differentialkolben fehlt ebenfalls die Möglichkeit, mit diesen 2-Wege-Einbauventile zu betätigen. Schließlich ist auch keine mechanische Stellungsrückführung zwischen Drosselkolben und Vorsteuerschieber vorgesehen.

In einer besonderen Ausführungsform des erfindungsgemäßen Drosselventils sind Drosselkolben und Vorsteuerschieber parallel zueinander bewegbar, und die zwischen beiden abgestützte Feder ist ein Federstab, der entweder am Drosselkolben, an der Kolbenstange oder am Vorsteuerschieber fest eingespannt ist. Durch den Federstab wird ein häufiger Nachteil der Schraubenfedern, die Ermüdung, vermieden. Zur Druckentlastung der Kolbenstange gegenüber dem auf dem Drosselkolben lastenden, hydraulischen Druck in Verschieberichtung kann eine Druckentlastungsbohrung Drosselkolben, Kolbenstange und Differentialkolben durchdringen und in einen durch Druckentlastungskolben abgeschlossenen Gegendruckraum münden. Weiter kann erfindungsgemäß der Differentialkolben in einem gemeinsamen Differentialzylinder liegen, wobei die wirksame Flächendifferenz auf der Schließseite zum Entlastungskolben größer ist als die Flächendifferenz auf der Öffnungsseite.

Durch die erfindungsgemäße Lösung wird erreicht, daß die Betätigung des Drosselkolbens in beiden Richtungen allein von der Vorsteuerung abhängig ist. So wird erreicht, daß das Drosselventil auch dann sicher schließt, wenn im Fördersystem keine nennenswerte Druckdifferenzen vorhanden sind. Ein weiterer Vorteil ist darin zu sehen, daß das Drosselventil in beiden Durchflußrichtungen brauchbar und wirksam ist.

Anhand der beigegebenen Zeichnungen werden drei Ausführungsbeispiele der Erfindung näher erläutert. Es zeigen:
Fig. 1 ein erfindungsgemäßes Proportionaldrosselventil;
Fig. 2 eine Modifizierung des Drosselventils nach Fig. 1; und
Fig. 3 ein weiteres Ausfürungsbeispiel.

Das Proportionalventil 1 nach Fig. 1 weist einen Drosselkolben 5 auf, welcher einen Ölstrom in Durchlaufrichtung 4.1 oder 4.2 steuert. Dieser Drosselkolben ist durch Kolbenstange 6 mit dem Differentialkolben 7 fest verbunden. Der Differentialkolben gleitet in dem Differentialzylinder 23, welcher auf der Schließseite 21 durch Kolbenfläche 16 am Sperrkolben 20 und auf der Öffnungsseite 22 durch Kolbenfläche 17 am Drosselkolben 5 begrenzt wird. Am anderen Ende der Kolbenstange 6 sitzt der Druckentlastungskolben 13 in dem Gegendruckraum 15, der über einen Druckentlastungskanal 12 mit der Stirnfläche des Drosselkolbens verbunden und so groß ist, daß an der Einheit aus Drosselkolben, Kolbenstange und Druckentlastungskolben ein Ausgleich der hydraulischen, durch das Fördermedium bewirkten Kräfte in Bewegungsrichtung der Kolbenstange eintritt.

Ein mittels eines Elektromagneten 2 bewegter Vorsteuerschieber 3 ist parallel zur Einheit aus Drosselkolben 5, Kolbenstange 6, Differentialkolben 7 und Druckentlastungskolben 13 bewegbar und nimmt - zunächst - eine dem dem Elektromagneten 2 aufgegebenen Vorsteuersignal (Strom) entsprechende Stellung ein, wodurch eine der beiden Steuerdruckleitungen 8, 9 zur Öffnungsseite 22 bzw. Schließseite 21 des Differentialzylinders 23 freigegeben wird; der Differantialkolben bewegt sich entsprechend und damit der Drosselkolben. Mit der Bewegung des Vorsteuerschiebers einerseits und der Differentialkolbeneinheit (5, 6, 7,13) andererseits biegt sich der an der Kolbenstange 6 eingespannte und in den Vorsteuerschieber 3 gelenkig eingreifende Federstab 11. Dadurch übt der Federstab auf den Vorsteuerschieber einerseits und den Drosselkolben andererseits eine Rückstellkraft aus, die zu der Magnetkraft am Vorsteuerschieber einerseits und der hydraulischen Kraft am Differentialkolben andererseits im Gleichgewicht steht. In dieser Weise wird die Drosselkolbenstellung auf die Vorsteuerung zurückgeführt. Die Stellung des Vorsteuerschiebers 3 wird entsprechend der Stellung des Drosselkolbens 5 im Verhältnis zum Vorsteuersignal korrigiert.

Von Bedeutung sind die Flächen Verhältnisse arn Differentialkolben. In Schließrichtung wirkt die Kolbenfläche 10, vermindert um die Kolbenfläche 16 am Sperrkolben 20. Diese Flächendifferenz ist größer als die in Öffnungsrichtung wirksame Fläche 14 vermindert um die Fläche 17 am Drosselkolben. In der Nullstellung der Vorsteuerung, in der Bund 24 und 25 die Ringkanäle 26 und 27 im wesentlichen abdecken, ist über Kanal 18, Verbindungskanal 19 sowie Leckagen sowohl an der Kolbenfläche 10 als auch an der Gegenfläche 14 der Vorsteuerdruck wirksam. Wegen des Flächenverhältnisses wird der Drosselkolben in Schließrichtung gedrückt. Wird zur Öffnung des Drosselkolbens 5 der Elektromagnet 2 so erregt, daß sich der Vorsteuerschieber nach unten (Zeichnung) bewegt, so wird Ringraum 26 und Kanal 8 mit dem Verbindungskanal 19 und Ringkanal 27 mit dem (hier nicht dargestellten) Abfluß zum Tank verbunden. Infolge der Druckdifferenz auf Schließ- und Öffnungsseite wird der Differentialkolben nach oben bewegt und der Durchfluß am Drosselkolben geöffnet. Diese Bewegung wird durch den Federstab 11 auf den Vorsteuerschieber 3 im Schließsinne zurückgeführt, so daß das Ventil ein proportionales Regelverhalten zeigt.

Das Ventil nach der Erfindung hat den Vorteil, daß es hydraulisch, jedoch unabhängig vom Fördermedium und dessen Druck gesteuert werden kann. Hierzu wird der Vorsteuerdruckkanal 18 mit einer geeigneten Druckquelle verbunden, die einen genügend hohen Druck liefert. Dadurch ist ein sicheres Öffnen und Schließen mit hohen Geschwindigkeiten möglich, auch wenn von dem Drosselventil ein Medium mit sehr geringem Druck gesteuert wird.

Bei ausreichendem Systemdruck auf beiden Seiten des Drosselventils kann der Vorsteuerdruckkanal (18) jedoch auch mit einer der Leitungen verbunden werden, zwischen welchen der Drosselkolben den Durchfluß steuert. Erwähnenswert ist, daß auch relativ geringe Systemdrücke ausreichen, da Schließgeschwindigkeit und Schließkraft auch durch die Vorgabe des Flächenverhältnisses an dem Differentialkolben beeinflußt werden können.

Das Ventil hat den weiteren Vorteil, daß es in beiden Richtungen (Pfeile 4.1 und 4.2) durchströmt werden kann.

Fig. 2 zeigt eine Modifizierung des Drosselventils nach Fig. 1, mit demselben Aufbau und denselben Eigenschaften. Insbesondere kann das Drosselventil in den beiden Stromrichtungen, (Pfeil 4.1 und 4.2) durchströmt werden. Durch besondere Maßnahmen wird zusätzlich erreicht, daß die Schaltgeschwindigkeit und die leckfreie Dichtung des Drosselkolbens sowohl bei sehr geringen Druckdifferenzen zwischen Zu- und Ablauf (d.h. insbesondere bei großen Durchflußmengen), als auch bei Druckabfall in einer der Leitungen 28, 29 gewährleistet bleiben.

Ergänzend zu Fig. 1 ist in Fig. 2 dargestellt, daß der Magnet 2 einen Stößel 30 besitzt, der auf den Vorsteuerschieber 3 einwirkt. Dargestellt ist ferner der Tankkanal 31, welcher durch die Tankbrücke 32 den Vorsteuerzylinder an seinen beiden Enden drucklos macht. Die hier dargestellte Ergänzung veranschaulicht, daß das Vorsteuerventil als hydraulische Brücke (Wheatstonesche Meßbrücke) wirkt, durch welche in den Vorsteuerkanälen 8 und 9 unterschiedliche Steuerdrücke erzeugt werden zur Betätigung des Differentialkolbens 7. Im Unterschied zu dem Ausführungsbeispiel nach Fig. 1 wirkt auf den Drosselkolben 5 des Ventils nach Fig. 2 die im Gegendruckraum 15 untergebrachte Feder 33 in Schließrichtung. Hiermit wird folgendes erreicht: Es mag wünschenswert sein, die Schließseite 21 des Differentialkolbens ständig mit einem geringen Druck zu belasten. Aus diesem Grunde werden Magnet 2 und Vorsteuerschieber 3 so eingestellt, daß am Kolbenbund 25 ständig und auch in der Nullstellung des Vorsteuerventils bzw. Schließstellung des Drosselkolbens 5 ein geringer - hier nicht darstellbarer - Spalt besteht, durch den ein geringer Ölstrom aus Verbindungskanal 19 auf die Schließseite des Differentialkolbens 7 gelangt. Dieser geringe Spalt bedeutet in Fig. 2 eine geringe Verschiebung des Vorsteuerschiebers 3 nach oben und damit auch eine entsprechende geringe Auslenkung der Feder 11, verbunden mit einer nach oben gerichteten geringen Federkraft. Die Feder 32 dient nun dem Zweck, diese Federkraft, die unerwünschter Weise im Öffnungssinne des Drosselkolbens 5, wirkt, zu kompensieren.

In Fig. 2 ist ferner dargestellt, daß der Vorsteuerdruckkanal 18 wechselweise mit dem Druck der Leitungen 28 oder 29 beaufschlagt wird. Hierzu ist ein Wechselventil 34 vorgesehen. Dessen Eingänge sind mit der Leitung 29 andererseits verbunden. Der Mittelausgang 35 des Wechselventils 34 führt in den Vorsteuerdruckkanal 18.

Das Wechselventil 34 bewirkt, daß im Vorsteuerdruckkanal 18 jeweils der höhere Druck der Leitungen 28 oder 29 anliegt. Bei Druckgleichheit sind beide Drücke der Leitungen 28, 29 gleichermaßen wirksam. Bei Änderung der Stromrichtungen (Pfeile 4.1, 4.2) erfolgt automatisch eine Umschaltung des Steuerdrucks. Das Vorsteuerventil wird auch dann mit dem erforderlichen Drucköl versorgt, wenn eine der Leitungen 28 oder 29 drucklos geschaltet wird, z.B. indem sie mit dem Tank verbunden wird. Anstelle des Wechselventils kann jedes andere druckabhängig schaltbare Ventil verwandt werden. Das Wechselventil zeichnet sich jedoch durch robuste und einfache Bauweise aus.

Fig. 3 zeigt ein Ausführungsbeispiel, bei dem nur eine Stromrichtung (Pfeil 4.1) möglich ist. Der Steuerdruck wird stets der Leitung 29 über den zentralen Druckentlastungskanal 12 entnommen. Der Vorteil der Ventile nach den Figuren 1 und 2 bleibt jedoch auch hier erhalten:

Auch dieses Ventil ist unabhängig von der Druckdifferenz zwischen den Leitungen 29 und 28. Die Schließkraft und Schließgeschwindigkeit hängt ebenfalls von den Flächenverhältnissen am Differentialkolben 7 ab, so daß auch niedrige Systemdrücke zur Vorsteuerung ausreichen. Die Sitzkraft kann noch dadurch gefördert werden, daß die Schließseite des Differentialkolben 7 auch in der Nullstellung des Drosselkolbens bzw. Vorsteuerventils mit einem Druck beaufschlagt wird. Dies kann - wie in Fig. 2 beschrieben - dadurch geschehen, daß Magnet 2 und Vorsteuerschieber 3 wiederum so eingestellt werden, daß in der Nullstellung des Vorsteuerschiebers 3 am Kolbenbund 25 ein geringer Spalt zur Verbindung der Steuerdruckleitung 9 mit dem Verbindungskanal 19 geöffnet ist. Im Ausführungsbeispiel nach Fig. 3 ist für die hierzu erforderliche geringe Verschiebung des Vorste).'°''schiebers 3 eine verhältnismäßig schwache Druckfeder 36 vorgesehen. Im übrigen erfolgt das Schließen des Drosselventils nach Fig. 1 bis 3 dadurch, daß der Strom und dementsprechend die auf das Vorsteuerventil wirkende Ventilkraft des Elektromagneten verringert oder abgeschaltet wird. Die von dem Federstab 11 ausgeübte Kraft bringt nun das Vorsteuerventil in eine Position, in der Kolbenbund 25 den Verbindungakanal 19 mit Vorsteuerkanal 9 verbindet. Damit wird der Differentialkolben 7 im Sinne des Schließens mit Drucköl beaufschlagt.

Der Druckentlastungskanal muß nicht in der Kolbenstange liegen. Er kann sich auch parallel dazu in dem Gehänge von dem Kanal 29 in den Gegendruckraum 15 erstrecken, damit die beiden gleich großen wirksamen Kolbenflächen an den Enden der Kolbenstange, das heißt Stirnseite des Drosselkolbens 5 und wirksame Kolbenfläche des Druckentlastungskolbens 15 (Fig. 1; Fig. 2) bzw. des Sperrkolbens 20 (Fig. 3) druckausgeglichen sind.

## Patentansprüche

1. Elektro-hydraulisch vorgesteuertes Proportionaldrosselventil (1)
mit einem elektro-magnetisch betätigten Vorsteuerventil (2, 3),
einem Hauptventil (1) mit einem Drosselkolben (5), der mit einem doppelt wirkenden Stellkolben (7) mechanisch verbunden ist
und mit einer mechanischen Stellungsrückführung (11) zwischen dem Drosselkolben (5) und dem Vorsteuerschieber (3),
dadurch gekennzeichnet,
daß der Drosselkolben (5) an einer Stirnseite vom Arbeitsmedium beaufschlagt ist,
daß der Stellkolben als Differentialkolben (7) mit größerem Durchmesser als dem des Drosselkolbens (5) ausgebildet ist und über eine Kolbenstange (6) mit der zweiten Stirnseite (17) des Drosselkolbens verbunden und in einem Differentialzylinder (23) beweglich ist, daß die der Kolbenstangenringfläche (14) des Differentialkolbens (7) zugeordnete, öffnungsseitige Steuerdruckkammer (22) des Differentialzylinders (23) von der zweiten Stirnseite (17) des Drosselkolbens (5) begrenzt ist,
daß die der Kolbenfläche (10) des Differentialkolbens (7) zugeordnete, schließseitige Steuerdruckkammer (21) des Differentialzylinders (23) von einer mit dem Differentialkolben (7) verbundenen Sperrkolben- /Entlastungskolbenanordnung (20, 13) gleichen Durchmessers wie der Drosselkolben (5) begrenzt ist,
und daß die dem Differentialkoben (7) abgewandte Stirnfläche der Sperrkolben- /Entlastungskolbenanordnung (20, 13) vom gleichen Arbeitsdruck wie die erste Stirnseite des Drosselkolbens (5) beaufschlagt ist.

2. Vorrichtung nach Anspruch 1,
dadurch gekennzeichnet,
daß die mechanische Stellungsrückführung (11) eine zwischen dem Drosselkolben (5) und dem Vorsteuerschieber (3) abgestützte Feder ist.

3. Vorrichtung nach Anspruch 2,
dadurch gekennzeichnet,
daß Drosselkolben (5) und Vorsteuerschieber (3) parallel zueinander liegend bewegbar sind
und daß die Feder als Federstab (11) ausgebildet ist, der an der Kolbenstange (6) und an dem Vorsteuerschieber (3) mit seinem einen Ende (Kolbenstange 6) fest eingespannt und mit seinem anderen Ende (Vorsteuerschieber 3) angelenkt ist.

4. Vorrichtung nach einem der Ansprüche 1 bis 3,
dadurch gekennzeichnet,
daß ein Druckentlastungskanal (12) den Drosselkolben (5), die Kolbenstange (6), den Differentialkolben (7) und die Sperrkolben- /Entlastungskolbenanordnung (20, 13) durchdringt und in einen Gegendruckraum (15) mündet, der auf der dem Drosselkolben (5) zugewandten Seite durch die Sperrkolben- /Entlastungskolbenanordnung (20, 13) abgeschlossen ist. Vorrichtung nach einem der Ansprüche 1 bis 3, dadurch gekennzeichnet,
daß auf der Kolbenstange (6) mit axialem Abstand ein Entlastungskolben (13) und ein Sperrkolben (20) sitzen, wobei der Sperrkolben (20) die Schließseite (21) des Differentialzylinders (23) und der Druckentlastungskolben (13) an der Endseite der Kolbenstange, einen Gegendruckraum (15) abschließt, der mit der Arbeitsmediumleitung (29), die koaxial zu der Kolbenstange (6) in das Ventil (1) einmündet, verbunden ist (Druckentlastungskanal 12), und daß der Zylinderraum zwischen dem Sperrkolben (20) und dem Druckentlastungskolben (13) einerseits mit der Druckseite der Hydraulikseite (29 oder 28) und andererseits über Verbindungskanal (19) mit dem Vorsteuerventil in Verbindung steht.

6. Vorrichtung nach Anspruch 5,
dadurch gekennzeichnet,
daß der Zylinderraum zwischen dem Sperrkolben (20) und dem Druckentlastungskolben (13) mit den Leitungen (28, 29) zur Zu- und Abfuhr des Arbeitsmediumsüber ein Wechselventil (34) in Verbindung steht, dessen Eingänge mit den Leitungen (28, 29) und dessen Mittelausgang (35) mit dem Eingang des Vorsteuerventils verbunden sind.

7. Vorrichtung nach einem der Ansprüche 1 bis 6,
dadurch gekennzeichnet, daß die Kolbenstange (6) im Schließsinne von einer Kompensationsfeder (33) beaufschlagt ist.

## Claims

1. Electro-hydraulic pilot-operated proportional throttle valve (1)
comprising an electro-magnetically actuated pilot valve (2, 3),
a main valve (1) with a choke piston (5) which is mechanically connected to a double-acting control piston (7),
and a mechanical position feedback means (11) arranged between the choke piston (5) and the pilot valve spool (3),
characterized by the fact
that one face of the choke piston (5) is impinged by the hydraulic fluid,
that the control piston is designed as a differential piston (7) having a diameter greater than that of the choke piston (5) and is connected to the second face (17) of the choke piston and slidable in a differential cylinder (23),
that the control pressure chamber (22) of the differential cylinder (23), which is associated to the annular surface (14) surrounding the piston rod of the differential piston (7) and arranged on the opening side of the differential cylinder (23), is bordered by the second face (17) of the choke piston (5),
that the control pressure chamber (21) of the differential cylinder (23), which is associated to the piston surface (10) of the differential piston (7) and arranged on the closing side of the differential cylinder (23), is bordered by a blocking piston/relief piston means (20, 13) which is connected with the differential piston (7) and the diameter of which is identical with that of the choke piston (5), and that the face of the blocking piston/relief piston means (20, 13) opposite from the differential piston (7) is impinged by the same operating pressure as is the first face of the choke piston (5).

2. Device according to claim 1,
characterized by the fact
that the mechanical position feedback means (11) is a spring which is supported between the choke piston (5) and the pilot valve spool (3).

3. Device according to claim 2,
characterized by the fact
that the choke piston (5) and the pilot valve spool (3) are movable parallelly to each other and that the spring is designed as a resilient bar (11) which at its one end is fixedly secured to the piston rod (6) and at its other end is pivoted to the pilot valve spool (3).

4. Device according to any one of claims 1 to 3,
characterized by the fact
that a pressure relief duct (12) extends through choke piston (5), piston rod,(6), differential piston (7), and blocking piston/relief piston means (20, 13) and opens into a back pressure chamber (15) which is closed by the blocking piston/relief piston means (20, 13) on the side facing to the choke piston (5).

5. Device according to any one of claims 1 to 3,
characterized by the fact
that a pressure relief piston (13) and a blocking piston (20) are positioned at an axial distance on the piston rod (6),
with the blocking piston (20) bordering on the closing side (21) of the differential cylinder (23), and the pressure relief piston (13) closing a back pressure chamber (15) at the end side of the piston rod, which chamber (15) is connected (pressure relief duct 12) to the hydraulic fluid line (29) opening coaxially to the piston rod (6) into the valve (1),
and that the cylinder chamber between the blocking piston (20) and the pressure relief piston (13) communicates with the pressurized side of the hydraulic side (29 or 28), on the one hand, and with the pilot valve via connecting line (19), on the other hand.

6. Device according to claim 5,
characterized by the fact
that the cylinder chamber between the blocking piston (20) and the pressure relief piston (13) communicates via a shuttle valve (34) with the lines (28, 29) for supplying and discharging the hydraulic fluid, the inlets of the shuttle valve (34) being connected to the lines (28, 29) and the centre outlet (35) of the shuttle valve being connected to the inlet of the pilot valve.

7. Device according to any one of claims 1 to 6,
characterized by the fact
that the piston rod (6) is impinged in the closing direction by a compensating spring (33).

## Revendications

1. Une soupape d'étranglement proportionnelle (1) pilotée électro-hydrauliquement
qui comprend:
un distributeur pilote (2, 3) actionné par voie électromagnétique,
un distributeur principal (1) comportant un piston d'étranglement (5) qui est relié mécaniquement à un piston de commande (7) à double effet, et un organe de rappel mécanique (11) disposé entre le piston d'étranglement (5) et le tiroir pilote (3),
caractérisée en ce
qu'un côté frontal du piston d'étranglement (5) est soumis à l'action du fluide hydraulique, que le piston de commande est réalisé sous forme d'un piston différentiel (7), dont le diamètre est plus grand que celui du piston d'étranglement (5) et qui est relié par une tige de piston (6) au deuxième côté frontal (17) du piston d'étranglement et peut coulisser dans un vérin différentiel (23),
que la chambre de pression de commande (22) du vérin différentiel (23) située au côté d'ouverture du vérin différentiel (23) et de la surface d'anneau (14) de la tige de piston du piston différentiel (7), est bordée par le deuxième côté frontal (17) du piston d'étranglement (5),
que la chambre de pression de commande (21) du vérin différentiel (23) située au côté de fermeture du vérin différentiel (23) et de la surface (10) du piston differentiel (7), est bordée par un ensemble piston de blocage/piston d'équilibrage (20, 13) relié au piston différentiel (7) et ayant le même diamètre que le piston d'étranglement (5), et que le côté frontal de l'ensemble piston de blocage/ piston d'équilibrage (20, 13) opposé au piston différentiel (7) est soumis à l'action de la même pression de fonctionnement que le premier côté frontal du piston d'étranglement (5).

2. Dispositif suivant la revendication 1,
caractérisé en ce
que l'organe de rappel mécanique (11) est un ressort qui est étançonné entre le piston d'étranglement (5) et le tiroir pilote (3).

3. Dispositif suivant la revendication 2,
caractérisé en ce
que le piston d'étranglement (5) et le tiroir pilote (3) sont déplaçable parallellement l'un par rapport à l'autre,
et que le ressort est réalisé sous forme d'une barre elastique (11), dont l'un côté est serré à la tige de piston (6) et dont l'autre côté est articulé sur le tiroir pilote (3).

4. Dispositif suivant l'une quelconque des revendications 1 à 3, caractérisé en ce
qu'un conduit d'équilibrage de la pression (12) traverse le piston d'étranglement (5), la tige de piston (6), le piston différentiel (7) et l'ensemble piston de blocage/piston d'équilibrage (20, 13) et débouche dans une chambre de contre-pression (15) qui est fermée par l'ensemble piston de blocage/piston d'équilibrage (20, 13) au côté regardant le piston d'étranglement (5).

5. Dispositif suivant l'une quelconque des revendications 1 à 3,
caractérisé en ce
qu'un piston d'équilibrage (13) et un piston de blocage (20) sont disposés à une distance axiale sur la tige de piston (6), le piston de blocage (20) bordant au côté de fermeture (21) du vérin différentiel (23) et le piston d'équilibrage (13) fermant à l'extrémité de la tige de piston une chambre de contre-pression (15) qui est reliée (conduit d'équilibrage de la pression 12) au conduit (29) amenant le fluide hydraulique et débouchant coaxialement par rapport à la tige de piston (6) dans la soupape (1),
et que la chambre de cylindre entre le piston de blocage (20) et le piston d'équilibrage de la pression (13) est en communication avec le côté sous pression du côté hydraulique (29 ou 28), d'une part, et, d'autre part, avec le distributeur pilote par l'intermédiaire du canal de raccordement (19).

6. Dispositif suivant la revendication 5,
caractérisé en ce
que la chambre de cylindre entre le piston de blocage (20) et le piston d'équilibrage de la pression (13) est en communication avec les conduits d'amenée et de décharge (28, 29) de fluide hydraulique par l'intermédiaire d'un sélécteur de circuit (34), dont les entrées sont reliées aux conduits (28, 29) et dont la sortie centrale (35) est reliée à l'entrée du distributeur pilote.

7. Dispositif suivant l'une quelconque des revendications 1 à 6,
caractérisé en ce
que la tige de piston (6) est soumise en sens de la fermeture à l'action d'un ressort compensateur (33).
